# EUROPÄISCHE PATENTSCHRIFT

(11) **EP 0 156 945 B1**
(45) Veröffentlichungstag und Bekanntmachung des Hinweises auf die Patenterteilung: **12.10.1988**
(21) Anmeldenummer: 84110065.4
(22) Anmeldetag: 23.08.1984
(51) Int. Cl.: F41C 21/18

(54) **Befestigung für ein Mündungsteil auf einem Waffenrohr**
Fixture for a muzzle piece to a barrel of a weapon
Fixage pour un élément de bouche sur le canon d'une arme

(30) Priorität: 14.10.1983 DE 3337417
(43) Veröffentlichungstag der Anmeldung: 09.10.1985
(73) Patentinhaber: Rheinmetall GmbH, 40880 Ratingen (DE)
(72) Erfinder: Frye, Günter, D-4006 Erkrath (DE)
(74) Vertreter: Podszus, Burghart, Dipl.-Phys.

(56) Entgegenhaltungen:
- DE-B- 1 230 334
- US-A- 3 528 336
- US-A- 3 698 747

## Beschreibung

Die Erfindung betrifft eine Befestigung für ein Mündungsteil auf einem Waffenrohr nach dem Oberbegriff des Patentanspruchs 1.

Bei einem derartigen, aus der DE-A-1 230 334 bekannten Befestigung für ein Mündungssteil, sind zwei im wesentlichen als Losdrehsicherung verwendbare Konusse hinter dem Aufschraubgewinde angeordnet. Der Konus des Mündungsteiles enthält Längsschlitze, wodurch sich beim Aufschrauben die verbleibenden Fortsätze gegen den Außenkonus des Waffenrohres derartig aufspreizen können, daß sie eine Drehung des Mündungsteiles relativ zu einer als Federzunge ausgebildeten Losdrehsicherung von mindestens einer Lückenteilung zulassen.

Es ist bekannt, daß jedes Mündungteil mit dem Rohr fest verspannt sein muß, weil bei einem nur unzureichend befestigten Mündungsteil zwangsläufig mit einer Verminderung der Treffgenauigkeit der Geschosse gerechnet werden muß.

Nachteilig an dieser bekannten Befestigungsart ist, daß der durch die Fortsätze gebildete Konus durch die geschlitzte Ausführung einen relativ nachgiebigen Anschlag für das Befestigungsgewinde bildet, wodurch das Mündungsteil zwar gegen Losdrehen sicherbar und auch in axialer Richtung fixierbar ist, jedoch die radiale Beweglichkeit des Mündungsteiles im Bereich des vorderen Waffenrohrendes nur unwesentlich beeinflußt werden kann. Diese radiale Beweglichkeit ist deshalb möglich, weil einerseits vor und hinter dem Befestigungsgewinde aufgrund des notwendigen Flankenspiels des Gewindes das Mündungsteil über zylindrische Bohrungflächen zentriert werden muß, wobei zwischen den Bohrungsflächen und dem Waffenrohr zur Gewährleistung der Anschraubmöglichkeit des Mündungsteiles zwangsläufig ein radiales Spiel vorhanden sein muß, andererseits werden erfahrungsgemäß bei einer derartigen Verspannung die vom Gewinde aufzunehmenden Kräfte nur von wenigen Gewindegängen aufgenommen, wobei die Belastung des Gewindes zur Rohrmündung hin bereits nach wenigen Gewindegängen erheblich abnimmt, so daß die überwiegenden Gewindegänge nur gering oder nicht belastet werden und sich deshalb bei Schußabgabe radiale Schwingungen in einem Ausschlag des Führungsspieles am vorderen Rohrende nicht vermeiden lassen. Dabei kann beispielsweise bei einem als Mündungsbremse ausgebildeten Mündungsteil der vor dem vorderen Rohrende befindlichen Körper der Mündungsbremse in einem über das Führungsspiel hinausgehenden Schwingungsausschlag um den fest verspannten Bereich der Konusse schwingen. Richtungsänderungen des Geschosses und Trefferungenauigkeiten sind die Folge.

Aus der US-A-3 528 336 ist eine Einrichtung bekannt, bei der jedoch das aus einer Vielzahl von Einzelteilen bestehende Munitionsteil nicht unmittelbar mit dem Waffenrohr verbunden werden kann. Zur Verbindung des Munitionsteiles mit dem Waffenrohr ist eine seperate Mutter notwendig, die zum Aufschrauben auf das Munitionsteil und auf das Waffenrohr mit zwei unterschiedlichen Gewindebohrungen versehen ist. Das Mündungsteil wird durch die Mutter auf eine am forderen Waffenrohrende vergleichsweise kurze Konusfläche des Waffenrohres aufgezogen, wodurch sich aufgrund einer ungünstigen Toleranzempfindlichkeit der kurzen Konusflächen ein ebenfalls ungünstiges radiales Schwingverhalten des Mündungsteiles nicht vermeiden läßt.

Bei dieser Einrichtung sind weiter nachteilig zwei Losdrehsicherungen einerseits für das Mündungsteil und andererseits für die Mutter notwendig.

Aus der US-A-3 698 747 wird eine weitere Verbindung eines Mündungsteiles mit einem Waffenrohr offenbart, die jedoch aufwendig als Schnappverbindung ausgebildet ist und gegen Verdrehung durch eine auf das Mündungsteil aufschraubbare Lasche gesichert werden muß.

Demgegenüber liegt der Erfindung die Aufgabe zugrunde, die im Oberbegriff des Patentanspruchs 1 genannte Befestigung für ein Mündungsteil auf einem Waffenrohr derartig zu verbessern, daß zwischen dem Mündungsteil und dem Waffenrohr neben einer axialen Fixierung und einer Sicherung gegen Losdrehen eine radial spielfreie Verbindung geschaffen wird und Schwingungen des Mündungsteiles bei Schußabgabe, hervorgerufen durch Fertigungstoleranzen der Befestigungselemente, vermieden werden.

Gelöst wird diese Aufgabe durch die im Patentanspruch 1 angegebene Erfindung. Vorteilhafte Ausgestaltungen und Weiterbildungen gehen aus den Unteransprüchen hervor.

Durch die Erfindung wird vorteilhaft eine einfache, spielfreie und robuste Befestigungsart zwischen dem Mündungsteil und dem Waffenrohr dadurch geschaffen, daß im vorderen Bereich des Waffenrohres das Mündungsteil und das Waffenrohr über verhältnismäßig lange Konusflächen spielfrei verbunden sind. Die Konusflächen und die Losdrehsicherung verden weiter vorteilhaft von äußeren Einflüssen freigehalten, so daß jederzeit ein Austausch des Mündungsteiles möglich ist. Zusätzliche Führungen sowie lange Befestigungsgewinde werden durch die erfindungsgemäße Befestigungsart entbehrlich.

Eine bevorzugte Ausführungsform der Erfindung wird anhand der dargestellten Figur im einzelnen beschrieben.

Es zeigt die einzige Fig. 1 einen Längsschnitt des vorderen Endes eines Waffenrohres mit einem darauf befestigten Mündungsteil.

Die Fig. 1 verdeutlicht die Darstellung einer als Mündungsteil 4 ausgebildeten Mündungsbremse 4.1, bei der vor einem heckseitig angeordneten Innengewinde 6 ein Innenkonus 5 angeordnet ist, durch den, gemeinsam mit einem am vorderen Ende des Waffenrohres 1 befindlichen Außenkonus 2, beim Anschrauben des Innengewindes 6 auf das hinter dem Außenkonus 2 befindliche Außengewinde 3 eine feste, vorgespannte und dadurch dauerhaltbare Verbindung geschaffen wird. Diese Verbindung ist darüber hinaus radial spielfrei, weil der Innenkonus 5 und der Außenkonus 2 auf einer Länge 1 von größer 1,5 d₁ unter dem gleichen Neigungswinkel a selbsthemmend wirken.

Zum Befestigen und zum Lösen der selbsthemmenden Konusverbindung ist das Gewinde 3, 6 als Feingewinde ausgeführt. Das Gevinde 3, 6 übernimmt nur bedingte Trägerfunktion des Mündungsteiles 4, so daß es in seiner Länge 1₂ kleiner als der Gewindedurchmesser d₂ ausgeführt ist. Der Außenkonus 2 des Waffenrohres 1 enthält wenigstens vier auf dem Umfang segmentartig ausgesparte Rasterstellungen 8 für eine Losdrehsicherung 7. Die Losdrehsicherung 7 wird von einem Sicherungsstift 10 gebildet, der sich in Sicherstellung der Konusverbindung in einer quer zur Achse 9 und tangential zum Innenkonus 5 verlaufenden Bohrung 11 befindet und damit mit seinem in den Raum des Innenkonus 5 hineinragenden Teil 12 an dem flachen Boden 13 einer Rasterstellung 8 anliegt. Die Festigkeit und die Wandstärke s des Mündungsteiles 4 sind im Längenbereich 1 derartig gegenüber dem Neigungsvinkel a und der Gewindesteigung abgestimmt, daß beim Festschrauben durch nicht dargestellte, an sich bekannte Schraubwerkzeuge an den parallelen Flächen 14 des Mündungsteiles 4 eine elastische Aufweitung des Mündungsteiles 4 im Bereich 1 zur Einnahme einer Rasterstellung 8 der Losdrehsicherung 7 möglich ist. Die Breite b des Bodens 13 der Rasterstellung 8 ist dabei so bemessen, daß nach der Kontaktaufnahme der Konusflächen 2, 5 und der erfolgten Weiterdrehung des Mündungsteiles 4 in die nächste Rasterstellung 8 der Stift 10 in die parallel zur Rasterstellung 8 gedrehte Bohrung 11 zur Sicherung des Mündungsteiles 4 eingeschoben werden kann.
1 Waffenrohr
2 Außenkonus
3 Außengewinde
4 Mündungsteil
4.1. Mündungsbremse
5 Innenkonus
6 Innengewinde
7 Losdrehsicherung
8 Rasterstellung
9 Achse
10 Stift
11 Bohrung
12 Teil
13 Boden
14 Fläche
b Breite
d₁ Durchmesser
d₂ Durchmesser
1₁ Länge
1₂ Länge
s Wandstärke
a Neigungswinkel

## Patentansprüche

1. Befestigung für ein Mündungsteil (4) auf einem Waffenrohr (1), bei der das mit einem Innengewinde (6) versehene Mündungsteil (4) einen Innenkonus (5) aufweist, welcher gegen einen am mit einem Außengewinde (3) versehenes Waffenrohr (1) angeordneten Außenkonus (2) anschraubbar ist und bei der das Mündungsteil (4) und das Waffenrohr (1) mit einer formschlüssigen, Rasterstellungen (8) aufweisenden Losdrehsicherung (7) ausgestattet sind, wobei beim Festschrauben der Innenkonus (5) eine elastische Aufweitung zur Einnahme einer Rasterstellung (8) der Losdrehsicherung (7) erfährt, gekennzeichnet durch folgende Merkmale:
a) der Außenkonus (2) ist am vorderen Ende des Waffenrohres (1) vor dem Außengewinde (3) und der Innenkonus (5) innerhalb des Mündungsteiles (4) vor dem Innengewinde (6) angeordnet;
b) die Konusse (2, 5) bilden im vorderen Bereich des Waffenrohres (1) auf einer Länge l₁ von größer 1,5 d₁ (d₁ entspricht dem Außendurchmesser des Waffenrohres (1) ) eine radial spielfreie Verbindung, die keine Relativbewegung des Mündungsteiles (4) im gesamten Befestigungsbereich gegenüber dem Waffenrohr (1) zuläßt, wobei der Innenkonus (5) und der Außenkonus (2) auf der Länge 1₁ von größer 1,5 d, unter dem gleichen Neigungswinkel a selbsthemmend wirken.
c) in Sicherstellung befindet sich die Losdrehsicherung (7) in einer von wenigstens vier auf dem Umfang des Außenkonusses (2) segmentartig ausgesparten Rasterstellungen (8).

2. Befestigung für ein Mündungsteil auf einem Waffenrohr nach Anspruch 1, dadurch gekennzeichnet, daß die Losdrehsicherung (7) durch einen in einer quer zur Achse (9) und tangential zum Innenkonus (5) verlaufenden Bohrung (11) angeordneten Sicherungsstift (10) gebildet wird, der in Sicherstellung mit seinem in den Konusinnenraum hineinragenden Teil (12) an dem flachen Boden (13) einer Rasterstellung (8) anliegt.

3. Befestigung für ein Mündungsteil auf einem Waffenrohr nach einem der Ansprüche 1 und 2, dadurch gekennzeichnet, daß zum Befestigen und zum Lösen das Gewinde (3, 6) als Feingewinde ausgebildet ist und eine relativ kurze Länge 1₂ aufweist, die kleiner als der Gewindedurchmesser d₂ ist.

## Claims

1. Fastening for a muzzle part (4) on the barrel (1) of a weapon, wherein the muzzle part (4) includes an internal screw threading (6) and an internal cone (5) which can be screwed up to an external cone (2) positioned on the barrel (1) and having an external screw threading (3), the muzzle part (4) and the barrel (1) of the weapon being provided with an interlocking closure device (7) to prevent loosening and having location points in order to provide tightness in the screwed connection the internal cone (5), undergoes an elastic widening to enable a location position (8) of the closure device (7) to be assumed, characterised by the following features:
(a) the external cone (2) is situated at the front end of the barrel (1) in front of the external threading (3) and the internal cone (5) is situated inside the muzzle part (4) in front of the internal threading (6),
(b) the cones (2, 5) form in the front zone of the barrel (1) over a length (1₁) greater than 1.5 d₁ (d₁ being the external diameter of the barrel (1) a connection which is free of radial play and which prevents the muzzle part (4) over the entire securing zone, from performing any movement relatively to the barrel (1) while the internal cone (5) and the external cone (2), over the length (1₁) greater than 1.5 d₁, exert a self-locking action at the same angle of inclination (a):
(c) in the secured position the interlocking device (7) occupying one of at least four positions (8) forming segmental recesses on the periphery of the external cone (2).

2. Fastening for a muzzle part on a barrel in accordance with Claim 1, characterised by the fact that the interlocking device (7) is formed by a securing pin (10) which is situated in a boring (11) transverse to the axis (9) and tangential to the internal cone (5) and which, in the secured position, rests on the flat base (13) of a location position (8) by a part (12) extending into the interior of the cone.

3. Fastening for a muzzle part on a barrel in accordance with Claim 1 and 2, characterised by the fact that for securing and releasing purposes the screw threading (3, 6) is constructed as fine screw threading and has a relatively short length (1₂) which is less than the diameter d₂) of the threading.

## Revendications

1. Fixation pour une pièce de bouche (4) sur un tube d'arme (1), dans laquelle la pièce de bouche (4) pourvue d'un taraudage (6) comporte un cône intérieur (5) qui peut être vissé contre un cône extérieur (2) placé sur le tube (1) de l'arme comportant un filetage (3), et dans laquelle la pièce de bouche (4) et le tube (1) de l'arme comportent une sûreté contre le desserrage par rotation (7) à concordance de forme, comportant des crans (8), un élargissement élastique se produisant, lors de la fixation par vissage du cône intérieur (5), pour la réception d'un cran (8) de la sûreté (7), caractérisée par les caractéristiques suivantes:
a) le cône extérieur (2) est placé à l'extrémité antérieure du tube (1) de l'arme devant le filetage (3) et le cône intérieur (5) à l'intérieur de la pièce de bouche (4) devant le taraudage (6);
b) les cônes (2, 5) forment, dans la zone antérieure du tube (1) de l'arme, sur une longueur 1, supérieure à 1,5 d, (d, correspond au diamètre extérieur du tube (1) de l'arme, un assemblage sans jeu radial qui ne permet pas de mouvement relatif de la pièce de bouche (4) par rapport au tube (1) de l'arme dans toute la zone de fixation, le cône intérieur (5) et le cône extérieur (2) ayant un effet autobloquant sur la longueur 1, supérieure à 1,5 d, sous le même angle d'inclinaison a;
c) dans la position de sûreté, la sûreté contre le desserrage par rotation (7) se trouve dans l'un d'au moins quatre crans (8) évidés en forme de segment à la périphérie du cône extérieur (2).

2. Fixation pour une section de bouche sur un tube d'arme selon la revendication 1, caractérisée en ce que la sûreté (7) est formée par une goupille de sûreté (10) placée dans un alésage (11) s'étendant transversalement à l'axe (9) et tangentiellement au cône intérieur (5), qui est, en position de sûreté, par sa partie (12) pénétrant à l'intérieur du cône, en contact avec le fond plat (13) d'un cran (8).

3. Fixation pour une section de bouche sur un tube d'arme selon l'une des revendications 1 et 2, caractérisée en ce que pour la fixation et le desserrage, le filetage et le taraudage (3, 6) sont réalisés sous la forme de filets à pas fins, et présentent une longueur 1₂ relativement courte, inférieure au diamètre nominal d₂.
